# EUROPÄISCHE PATENTSCHRIFT

(11) **EP 1 960 584 B1**
(45) Veröffentlichungstag und Bekanntmachung des Hinweises auf die Patenterteilung: **25.03.2009**
(21) Anmeldenummer: 06819676.5
(22) Anmeldetag: 22.11.2006
(51) Int. Cl.: D06F 39/14

(54) **TÜR ZUM VERSCHLIEßEN EINER WASCHMASCHINE ODER EINES WÄSCHETROCKNERS**
DOOR FOR CLOSING A WASHING MACHINE OR A TUMBLE DRYER
PORTE DE FERMETURE D'UN LAVE-LINGE OU D'UN SECHE-LINGE

(30) Priorität: 09.12.2005 DE 102005058898
(43) Veröffentlichungstag der Anmeldung: 27.08.2008
(73) Patentinhaber: BSH Bosch und Siemens Hausgeräte GmbH, 81739 München (DE)
(72) Erfinder: KOCAK, Ahmet, 12101 Berlin (DE); LANGE, Andreas, 32107 Bad Salzuflen (DE)
(86) Internationale Anmeldenummer: PCT/EP2006/068771
(87) Internationale Veröffentlichungsnummer: WO 2007/065793

(56) Entgegenhaltungen:
- WO-A-03/004754
- WO-A-03/057971
- DE-A1- 4 040 291
- GB-A- 2 360 297
- US-A1- 2005 017 612

## Beschreibung

Die Erfindung geht aus von einer Tür zum Verschließen einer frontseitigen Beschickungsöffnung im Gehäuse einer Waschmaschine oder eines Wäschetrockners, bei der zwei Türschalen mittels eines Scharniers derart mit dem Gehäuse verbunden sind, dass die Tür um einen Öffnungswinkel von mindestens annähernd 180° schwenkbar ist und in Schließstellung derart in einem Frontwand-Rücksprung eingesenkt ist, dass sie mit der Frontfläche des Gehäuses bündig oder annähernd bündig abschließt.

Bei einem marktgängigen Gerät dieser Art ist die Tür ausgerüstet mit einer klarsichtigen Topfscheibe, die zwischen einem die Innenseite des Türrahmens bildenden Haltering und einem frontseitigen Blendrahmen eingefügt und durch die Verbindung der beiden Rahmenteile mechanisch fest arretiert ist. Die Stabilität der Tür hängt wesentlich ab von dem aus Kunststoff gefertigten Rahmen. Eine notwendige Biege- und Verwindungssteifigkeit erhält die Tür durch die Form der Rahmenteile und durch innen eingeformte Verstärkungsrippen und - stege. Die Türen der hier interessierenden Art werden von Hand bewegt. Dazu weisen diese einen Griff bzw. einen Griffbereich auf, der gewöhnlich einem Scharnier gegenüber liegt oder gegenüber der waagerechten Mittellinie etwas nach oben versetzt angeordnet ist.

Die auf das Scharnier einwirkende Belastung wird einerseits bestimmt durch das Eigengewicht der Tür und andererseits durch die beim Öffnen und Schließen der Tür vom Benutzer aufgebrachte Kraft. Vom Scharnier einer Waschmaschine oder eines Wäschetrockners ist zu fordern, dass seine Stabilität auch dafür noch ausreicht, dass sich der Benutzer leicht auf die geöffnete Tür stützt.

Den Kundenwünschen nach einer möglichst guten Einsicht in das Geräteinnere und einem möglichst bequemen Zugriff in die Trommel beim Be- und Endladevorgang kann nur durch eine insgesamt große Tür und eine große im Türrahmen gehaltene Klarsichtscheibe entsprochen werden. Proportional zur Größe der Tür steigen die auf das Scharnier und seine Befestigung am Türrahmen einwirkenden mechanischen Belastungen.

Aus Gründen des Designs, insbesondere bei einem Gerät, das in einer Möbelzeile aufgestellt werden soll, ist es vorteilhaft, wenn die Tür in Schließstellung mit der Frontfläche bündig abschließt. Die bündige Einordnung der Tür kann auch aus praktischen Gründen geboten sein. Eine Tür, die wegen ihrer Größe bis nahe an die Seitenkanten des Gerätes heranreicht, sollte zur Vermeidung von Stoßkanten nicht oder nur geringfügig aus der Ebene der Gerätefront herausstehen.

Vorteile bietet eine frontbündige Tür auch bei der Verpackung des Gerätes. Diese Verpackung kann bei ansonsten gleichen Gehäuseabmessungen etwas kleiner gehalten werden und es können alle Vorkehrungen entfallen, die vorspringende Tür gesondert abzusichern.

Eine Scharniervorrichtung für eine bündig in die Frontebene einzuordnende Tür ist beispielsweise aus DE 198 04 962 C1 zu entnehmen. Die dort beschriebene Lösung zeichnet sich durch einen besonders großen Verschwenkwinkel der Tür aus. Wesentliche Merkmale dieses Scharniers sind eine Scharnierstrebe und eine Steuerstrebe, die mit benachbarten Achsen hinter der Frontwand gelagert sind und mit einem bogenförmigen Abschnitt durch eine Öffnung in der Frontwand nach außen ragen und mit ihren äußeren Enden mittels zweier äußerer Achsen an einem Türflansch angelenkt sind. Beim Öffnen der Tür wird diese einmal um die innere Achse und in derselben Drehrichtung um eine äußere Achse verschwenkt. Mittels eines solchen Scharniers kann die bündig in der Frontwand eingepasste Tür aus der Ebene der Front herausgeführt werden.

Ferner offenbart WO 03/004754 A1 ein Gehäuse mit allen Merkmalen des Oberbegriffs des vorliegenden unabhängigen Anspruchs 1.

Die Herstellung eines derartigen aus vielen Einzelteilen bestehenden Scharniers ist jedoch aufwendig und vergleichsweise teuer. Die beiden Schwenkachsen machen das Scharnier schwer und instabil und seine Befestigung an der Tür erfordert wegen des hohen Gewichts einen sehr stabilen Rahmen. Insbesondere bei großen und dadurch schwereren Türen ist ein erheblicher Aufwand erforderlich, um für ein solches Scharnier die notwendige Robustheit zu erzielen.

Aufgabe der Erfindung ist es, für eine eingangs beschriebene Tür und deren Scharnier eine gegenüber dem Stand der Technik verbesserte Lösung anzugeben. Die neue Lösung soll mit einfacheren Mitteln einen gleichermaßen großen Öffnungswinkel haben, stabil sein und eine insgesamt ökonomisch günstigere Herstellung ermöglichen.

Erfindungsgemäß wird die Aufgabe durch die im Anspruch 1 genannten Merkmale gelöst.

Das Wesentliche der erfindungsgemäßen Tür besteht darin, dass die Tür mittels eines einachsigen Scharniers am Gehäuse angelenkt ist und ein türseitiges Scharnierteil zwischen der frontseitigen Türschale und der gehäuseseitigen Türschale in einer Aufnahmestruktur gehalten ist und das türseitige Scharnierteil zwei mit Randeinschnitten in der gehäuseseitigen Türschale korrespondierende Durchbrüche und ihnen zugeordnete Lagerböcke aufweist, wobei die Durchbrüche zum Aufnehmen von form- und positionsgerecht am gehäuseseitigen Scharnierteil angeordneten und nach vorn aus dem Frontwand-Rücksprung ragenden Scharnierarmen dienen. Das gehäuseseitige Scharnierteil ist vorteilhafterweise der Form und Geometrie des Türrahmens angepasst und als Druckgussteil gefertigt, während das türseitige Scharnierteil aus einem verstärktem Kunststoff bestehen kann.

Durch ein derartig ausgebildetes Scharnier werden die einwirkenden Kräfte großflächig aufgenommen und in die stabilen Rahmenbereiche weitergeleitet sowie die seitlichen Aussparungen für die Achshalter überbrückt, so dass eine Instabilität des Türrahmens in diesen Bereichen vermieden wird. Trotz dieser für einen Leichtbau mit wenigen Teilen geeigneten Anordnung lässt sich die Tür um ca. 180° vor die Frontseite des Gehäuses schwenken, so dass Benutzer der Wasch- oder Trockenmaschine den bestmöglichen Zugang zum Inneren der Maschine erhalten. Das türseitige Scharnierteil liegt unmittelbar an der Innenfläche des Tragteils der Tür plan an. Die Scharnierachse ist nahe der Frontebene angeordnet, so dass der dadurch festgelegte Drehpunkt auf einfache Weise einen großen Schwenkbereich der Tür ermöglicht.

Gemäß einer vorteilhaften Weiterbildung der Erfindung korrespondieren in der frontseitigen Türschale im in Schließstellung der Tür zum Gehäuse weisenden Rand eingeformte Schlitze positionsgleich mit den Durchbrüchen des gehäuseseitigen Scharnierteils und mit den Randeinschnitten der gehäuseseitigen Türschale und umgreifen in Offenstellung der Tür die Scharnierarme. Das türseitige Scharnierteil bildet mit der Ausnahmestruktur einen Presssitz und ist dadurch an der gehäuseseitigen und/oder frontseitigen Türschäle gehalten. Durch den Presssitz des Scharniers wird die Krafteinleitung in den Rahmen begünstigt.

Diese und weitere Merkmale der Unteransprüche sind in beliebiger Weise miteinander und mit den Merkmalen des Hauptanspruches kombinierbar.

Die Anpassung des Scharniers an verschiedene Gerätetypen und damit an die unterschiedlichen auf das Scharnier einwirkenden Belastungen erfolgt in einfacher Weise durch entsprechende Dimensionierung des Scharnierhalters, d.h. durch Variation seiner Breite, Stärke und/oder Längserstreckung entlang des Türrahmens über die seitlichen Durchbrüche hinaus. Das erfindungsgemäße Scharnier ist daher besonders geeignet zum Einsatz bei großen Türen.

Aus der konstruktiven Gestaltung des Scharniers und seiner Befestigung in der Tür ergeben sich, gemessen an bekannten Scharnieren, geringere Anforderungen an die Stabilität des Türrahmens. Das erfindungsgemäße Scharnier ist daher insbesondere für schmale Rahmen und Rahmen mit geringer Tiefe vorteilhaft einsetzbar.

Die Erfindung stellt daher eine insgesamt sehr ökonomische Lösung dar. Dies betrifft sowohl die Herstellung des Türrahmens und des Scharniers, sowie deren Montage und die erforderliche Stabilität des Türrahmens.

Anhand eines am Beispiel eines Wäschetrockners dargestellten Ausführungsbeispiels ist die Erfindung unter Bezugnahme auf die beigefügten Zeichnungen näher erläutert. Es zeigen
- Fig. 1: einen Wäschetrockner mit einer frontseitigen Beschickungsöffnung
- Fig. 2: das türseitige Scharnierteil,
- Fig. 3: das gehäuseseitige Scharnierteil,
- Fig. 4: beide Scharnieteile kurz vor der Fügeposition,
- Fig. 5: das gehäuseseitige Scharnierteil von hinten,
- Fig. 6: einen horizontalen Schnitt durch das gefügte Scharnier entlang der Schnitt- linie VI-VI in Fig. 1 und
- Fig. 7: eine Ansicht auf die Innenseite der frontseitigen Türschale mit montiertem türseitigen Scharnierteil.

In Fig. 1 ist das Gehäuse 1 eines von vorn beschickbaren Wäschetrockners mit einer einseitig schwenkbar angelenkten Tür 2 dargestellt. Die Tür 2 zum Verschließen der Beschickungsöffnung besteht aus einem zweiteiligen Kunststoffrahmen 6 mit eingepasstem Glasfenster 3. Die Tür 2 ist mittels eines Scharniers 4 am Gerätegehäuse 1 angelenkt. Gegenüber dem Scharnier 4, im Randbereich des Rahmens 6 nach oben versetzt, ist ein Türgriff 5 angeformt. Beim Schwenken der Tür 2 taucht der Rand 22 hinter die Scharnierarme (21, Fig. 6), so dass die Scharnierarme 21 in Schlitze 23 des Rands 22 eindringen.

Das Scharnier 4 besteht gemäß Fig. 2 bis 4 aus zwei Teilen, einem türseitigen Scharnierteil 12 und einem geräteseitigen Scharnierteil 16, die über nur eine Drehachse 8 miteinander verbunden sind. Die Drehachse 8 des Scharniers 4 ist zweigeteilt. Die sichelförmige Grundplatte 26 des türseitigen Scharnierteils 12 überbrückt die seitlichen Durchbrüche 11 (Fig. 7) im Türrahmen 6, die mit Randeinschnitten 20 der gehäuseseitigen Türschale 18 zwischen den Lagerböcken 15 korrespondieren. Die sichelförmige Grundplatte 26 des türseitigen Scharnierteils 12 folgt der Form eines Kreisbogens, der der Krümmung des Türrahmens 6 angepasst ist, und weist auf der Seite zur frontseitigen Türschale 17 eine plane Anlagefläche auf. Zur Verbesserung der Einbindung in den Türrahmen 6 ist das türseitige Scharnierteil 12 passgenau in die im Rahmenteil 6 eingearbeitete Aufnahmestruktur 9 eingeformt. Außerdem ist das türseitige Scharnierteil 12 über Schraubdome 10 mit entsprechenden, hier nicht sichtbaren Sacklöchern im Rahmenteil 6 formschlüssig verbunden und mittels nicht dargestellter Schrauben befestigt. Die Schraublöcher 7 dienen zur Befestigung der in Fig. 7 nicht dargestellten, gehäuseseitigen Türschale.

Das gehäuseseitige Scharnierteil 16 ist als Metallteil im Druckgussverfahren hergestellt. Seine sichelförmige Grundplatte 27 trägt zwei Scharnierarme 21, die von der Drehachse 8 durchdrungen werden. Die Hohlkammern 13 auf seiner Rückseite (Fig. 5) dienen zur Vermeidung von Materialanhäufungen und die entsprechenden Trennstege 14 zur Stabilisierung des Teils. Auch ohne eine solche Darstellung ist aber das türseitige Scharnierteil 12 ebenso strukturiert.

Die Fügung der Scharnierteile 12 und 16 ist sehr einfach. Dazu wird das gehäuseseitige Scharnierteil 16 gemäß Fig. 4 so von hinten an das türseitige Scharnierteil 12 heran geführt, dass die Scharnierarme 21 in die Durchbrüche 11 des türseitigen Scharnierteils 12 zwischen die Lagerböcke 15 gelangen. Sobald die Löcher in den Lagerböcken 15 und in den Scharnierarmen 21 miteinander fluchten, wird je eine Achse 25 in die einander anschließendem Löcher getrieben.

Die Montage des Scharniers 4 ist ebenso einfach. Dazu wird das türseitige Scharnierteil 12 passgenau in die Aufnahme 9 der gehäuseseitigen Türschale 18 (Fig. 6) eingelegt und dort anschließend verschraubt. Im Ausführungsbeispiel sind eine Verschraubung zwischen den seitlichen Durchbrüchen 11 im Türrahmen 6 und je eine an den Enden des türseitigen Scharnierteils 12 vorgesehen (Fig. 7). Bei größeren Türen 2 ist eine höhere Anzahl von Verschraubungen sinnvoll bzw. notwendig. Die Verschraubung sichert die Verbindung von Scharnierteil 12 und Türschale 18 und ermöglicht einen eng tolerierten Presssitz. Die in der Türschale 18 eingeformten Schraubdome 10 sind vorteilhafterweise rund und leicht konisch ausgebildet und dienen bei der Montage als Positionierhilfen. Abschließend wir die frontseitige Türschale 17 - das ist das von außen sichtbare Teil des Türrahmens 6 - über die mit dem Scharnier 4 verbunden gehäuseseitige Türschale gestülpt und mittel der Rastelemente 24 verrastet.

### Bezugszeichen

- 1: Gehäuse
- 2: Tür
- 3: Glasfenster
- 4: Scharnier
- 5: Türgriff
- 6: Rahmen
- 7: Schraublöcher
- 8: Drehachse
- 9: Aufnahmestruktur
- 10: Schraubdome
- 11: Durchbruch
- 12: türseitiges Scharnierteil
- 13: Hohlkammern
- 14: Trennstege
- 15: Lagerbock
- 16: gehäuseseitiges Scharnierteil
- 17: frontseitige Türschale
- 18: gehäuseseitige Türschale
- 19: Frontwand-Rücksprung
- 20: Randeinschnitt
- 21: Scharnierarm
- 22: Rand
- 23: Schlitz
- 24: Rastelemente
- 25: Achse
- 26: sichelförmige Grundplatte (von 12)
- 27: sichelförmige Grundplatte (von 16)

## Patentansprüche

1. Gehäuse einer Waschmaschine oder eines Wäschetrockners (1) mit einer frontseitigen Beschickungsöffnung und einer Tür (2) zur Verschließen der Beschickungsöffnung, bei der zwei Türschalen (17, 18) mittels eines einachsigen Scharniers (4) umfassend ein am Gehäuse befestigtes gehäuseseitiges Scharnierteil (16) derart an dem Gehäuse (1) angelenkt sind, dass die Tür (2) um einen Öffnungswinkel von annähernd 180° schwenkbar ist und in Schließstellung derart in einem Frontwand-Rücksprung (19) eingesenkt ist, dass sie mit der Frontfläche des Gehäuses bündig oder annähernd bündig abschließt, **dadurch gekennzeichnet, dass** das Scharnier (4) ein türseitiges Scharnierteil (12) aufweist, welches zwischen der frontseitigen Türschale (17) und der gehäuseseitigen Türschale (18) in einer Aufnahmestruktur (9) gehalten ist und zwei mit Randeinschnitten (20) in der gehäuseseitigen Türschale (18) korrespondierende Durchbrüche (11) und ihnen zugeordnete Lagerböcke (15) aufweist, wobei die Durchbrüche (11) zum Aufnehmen von form- und positionsgerecht an dem gehäuseseitigen Scharnierteil (16) angeordneten und nach vom aus dem Frontwand-Rücksprung (19) ragenden Scharnierarmen (21) dienen, und wobei das türseitige Scharnierteil (12) eine sichelförmige Grundplatte (26) aufweist, die an der Bogenaußenseite mit den Durchbrüchen (11) versehen ist, an deren Flanken sich jeweils einer der Lagerböcke (15) nach vom erhebt.

2. Gehäuse nach Anspruch 1, **dadurch gekennzeichnet, dass** das gehäuseseitige Scharnierteil (16) ein Druckgussteil ist.

3. Gehäuse nach Anspruch 1, **dadurch gekennzeichnet, dass** das türseitige Scharnierteil (12) aus einem verstärkten Kunststoff besteht.

4. Gehäuse nach Anspruch 1, **dadurch gekennzeichnet, dass** in der frontseitigen Türschale (17) im in Schließstellung der Tür (2) zum Gehäuse weisenden Rand (22) eingeformte Schlitze (23) positionsgleich mit den Durchbrüchen (11) des gehäuses seitigen Scharnierteils (16) und mit den Randeinschnitten (20) der gehäuseseitigen Türschale (18) korrespondieren und die in Offenstellung der Tür (2) die Scharnierarme (21) umgreifen.

5. Gehäuse nach Anspruch 1, **dadurch gekennzeichnet, dass** das türseitige Scharnierteil (12) mit der Aufnahmestruktur (9) einen Presssitz bildet und **dadurch** an der gehäuseseitigen und/oder frontseitigen Türschale (18, 17) gehalten ist.

6. Gehäuse nach Anspruch 1, **dadurch gekennzeichnet, dass** das türseitige Scharnierteil (12) mit der gehäuseseitigen Türschale (18) über darin integrierte Schraubdome (10) verschraubt ist.

7. Gehäuse nach Anspruch 6, **dadurch gekennzeichnet, dass** beiderseits der Randeinschnitte (20) der gehäuseseitigen Türschale (18) mindestens ein Schraubdom (10) eingeformt ist.

8. Gehäuse nach Anspruch 6 oder 7, **dadurch gekennzeichnet, dass** die Schraubdome (10) als Positionierhilfen für Schraubverbindungen ausgebildet sind.

9. Gehäuse nach Anspruch 1, **dadurch gekennzeichnet, dass** die Scharnierarme (21) gegen die Lagerböcke (15) um an mindestens einem dieser beiden Teile angeordneten Achsen (25) drehbar gelagert sind.

10. Gehäuse nach Anspruch 1, **dadurch gekennzeichnet, dass** die Scharnierarme (21) mit den Lagerböcken (15) über je eine Metall-Achse (25) drehbar verbunden sind.

11. Gehäuse nach einem der vorstehenden Ansprüche, **dadurch gekennzeichnet, dass** das gehäuseseitige Scharnierteil (16) eine sichelförmige Grundplatte (27) aufweist, an deren Frontseite die beiden mit den Durchbrüchen (11) des türseitigen Scharnierteils (12) korrespondierenden Scharnierarme (21) sich nach vom erstrecken.

12. Gehäuse nach Anspruch 11, **dadurch gekennzeichnet, dass** die sichelförmige Grundplatte (26, 27) auf ihrer Montageseite eine Hohlkammern (13) und Trennstege (14) enthaltende Struktur aufweist.

## Claims

1. Housing of a washing machine or a laundry dryer (1) with a frontal loading opening and a door (2) for closing the loading opening, in which two door skins (17, 18) are articulated to the housing by means of a single-axis hinge (5), which comprises at the housing side a hinge part (16) fastened to the housing, in such a manner that the door (2) is pivotable through an opening angle of approximately 180° and in closed setting is recessed into a front wall recess (19) in such a manner that it is flush or approximately flush with the front surface of the housing, **characterised in that** the hinge (4) has at the door side a hinge part (12) which is mounted between the door skin (17), which is at the front side, and the door skin (18), which is at the housing side, in a receiving structure (9) and has two passages (11) corresponding with edge incisions (20) in the door skin (18) at the housing side and bearing blocks (15) associated with the passages, wherein the passages (11) serve for reception of hinge arms (21) which are arranged appropriately in form and position at the hinge part (16) at the housing side and protrude forwardly from the front wall recess (19), and wherein the hinge part (12) at the door side comprises a crescent-shaped base plate (26) provided at the curve outer side with the passages (11), at each of the flanks of which a respective one of the bearing blocks (15) protrudes forwardly.

2. Housing according to claim 1, **characterised in that** the hinge part (16) at the housing side is a diecast part.

3. Housing according to claim 1, **characterised in that** the hinge part (12) at the door side consists of a reinforced plastics material.

4. Housing according to claim 1, **characterised in that** slots (23), which are formed in the door skin (17) at the front side in the edge (22) facing towards the housing in the closed setting of the door (2), correspond identically in position with the passages (11) of the hinge part (16) at the housing side and with the edge incisions (20) of the door skin (18) at the housing side and in the open setting of the door (2) engage around the hinge arms (21).

5. Housing according to claim 1, **characterised in that** the hinge part (12) at the door side forms together with the receiving structure (9) a press seat and is thereby held at the door skin (18, 17) at the housing side and/or front side.

6. Housing according to claim 1, **characterised in that** the hinge part (12) at the door side is screw-connected with the door skin (18) at the housing side by way of screw domes (10) integrated in the skin.

7. Housing according to claim 6, **characterised in that** at least one screw dome (10) is formed on either side of the edge incisions (20) of the door skin (18) at the housing side.

8. Housing according to claim 6 or 7, **characterised in that** the screw domes (10) are constructed as positioning aids for screw connections.

9. Housing according to claim 1, **characterised in that** the hinge arms (21) are mounted against the bearing blocks (15) to be rotatable about axles (25) arranged at at least one of these two parts.

10. Housing according to claim 1, **characterised in that** the hinge arms (21) are each rotatably connected with the bearing blocks (15) by way of a respective metal axle (25).

11. Housing according to any one of the preceding claims, **characterised in that** the hinge part (16) at the housing side has a crescent-shaped base plate (27), at the front side of which the two hinge arms (21) corresponding with the passages (11) of the hinge part (12) at the door side extend forwardly.

12. Housing according to claim 11, **characterised in that** the crescent-shaped base plate (26, 27) has on its mounting side a structure containing cavities (13) and partition webs (14).

## Revendications

1. Carcasse de lave-linge ou de sèche-linge (1) comportant une ouverture de remplissage côté frontal et une porte (2) pour fermer l'ouverture de remplissage, dans laquelle deux enveloppes de porte (17, 18) sont, au moyen d'une charnière monoaxiale (4) comprenant une partie de charnière (16) située côté carcasse et fixée à la carcasse, articulées de manière telle sur la carcasse (1) que la porte (2) peut pivoter d'un angle d'ouverture d'approximativement 180° et s'enfonce, en position de fermeture, de manière telle dans un renfoncement de la paroi frontale (19) qu'avec la surface frontale de la carcasse, elle se ferme en alignement, ou approximativement en alignement, **caractérisée en ce que** la charnière (4) comporte une partie de charnière (12) côté porte, laquelle est maintenue entre l'enveloppe de porte (17) côté frontal et l'enveloppe de porte (18) côté carcasse dans une structure de logement (9) et comporte deux ouvertures (11) correspondant avec des encoches de bord (20) dans l'enveloppe de porte (18) côté carcasse, et des paliers (15) y associés, les ouvertures (11) servant à loger des bras de charnières (21) situés, avec une forme appropriée et en bonne position, sur la partie de charnière (16) côté carcasse et faisant saillie vers l'avant hors du renfoncement de la paroi frontale (19) et la partie de charnière (12) côté porte comportant une plaque de base (26) en forme de faucille, laquelle est pourvue des ouvertures (11) ménagées sur le côté convexe extérieur et sur les flancs desquelles l'un des paliers (15) fait respectivement saillie vers l'avant.

2. Carcasse selon la revendication 1, **caractérisée en ce que** la partie de charnière (16) côté carcasse est une pièce coulée sous pression.

3. Carcasse selon la revendication 1, **caractérisée en ce que** la partie de charnière (12) côté porte se compose d'une matière plastique renforcée.

4. Carcasse selon la revendication 1, **caractérisée en ce que** des fentes (23) formées dans l'enveloppe de porte (17) côté frontal dans le bord (22) tourné vers la carcasse en position de fermeture de la porte (2) coïncident, par leur position, avec les ouvertures (11) de la partie de charnière (16) côté carcasse et aux encoches de bord (20) l'enveloppe de porte (18) côté carcasse et qui enserrent les bras de charnière (21) en position d'ouverture de la porte (2).

5. Carcasse selon la revendication 1, **caractérisée en ce que** la partie de charnière (12) côté porte constitue, avec la structure de logement (9), un ajustage serré et est ainsi maintenue sur l'enveloppe de porte (18, 17) côté carcasse et/ou côté frontal.

6. Carcasse selon la revendication 1, **caractérisée en ce que** la partie de charnière (12) côté porte est vissée à l'enveloppe de porte (18) côté carcasse par l'intermédiaire de broches de vissage (10) qui y sont intégrées.

7. Carcasse selon la revendication 6, **caractérisée en ce qu'**est formée, de part et d'autre des encoches de bord (20) à l'enveloppe de porte (18) côté carcasse, au moins une broche de vissage (10).

8. Carcasse selon la revendication 6 ou 7, **caractérisée en ce que** les broches de vissage (10) se présentent sous la forme d'aides au positionnement pour des assemblages par vis.

9. Carcasse selon la revendication 1, **caractérisée en ce que** les bras de charnière (21) sont logés en appui sur les paliers (15) de manière rotative autour de tiges (25) situées sur au moins l'une de ces deux parties.

10. Carcasse selon la revendication 1, **caractérisée en ce que** les bras de charnière (21) sont reliés de manière rotative aux paliers (15) par l'intermédiaire de respectivement une tige en métal (25).

11. Carcasse selon l'une des revendications précédentes, **caractérisée en ce que** la partie de charnière (16) côté carcasse comporte une plaque de base (27) en forme de faucille, sur la face frontale de laquelle les deux bras de charnière (21) qui correspondent aux ouvertures (11) de la partie de charnière (12) côté porte s'étendent vers l'avant.

12. Carcasse selon la revendication 11, **caractérisée en ce que** la plaque de base (26, 27) en forme de faucille présente, sur sa face de montage, une structure comportant des cavités (13) et des séparations (14).
